# EUROPÄISCHE PATENTSCHRIFT

(11) **EP 2 698 337 B1**
(45) Veröffentlichungstag und Bekanntmachung des Hinweises auf die Patenterteilung: **23.12.2015**
(21) Anmeldenummer: 13178954.7
(22) Anmeldetag: 01.08.2013
(51) Int. Cl.: B66F 17/00, B66F 9/24, B66F 9/075

(54) **Verfahren zum Betrieb eines Flurförderzeugs**
Method for operating an industrial truck
Procédé de fonctionnement d'un chariot de manutention

(30) Priorität: 16.08.2012 DE 102012107512
(43) Veröffentlichungstag der Anmeldung: 19.02.2014
(73) Patentinhaber: STILL GmbH, 22113 Hamburg (DE)
(72) Erfinder: Viereck, Volker, 23898 Kühsen (DE); Krüger, Tino, 25469 Halstenbek (DE)
(74) Vertreter: Geirhos, Johann

(56) Entgegenhaltungen:
- EP-A2- 1 829 814
- DE-A1-102010 036 264
- JP-A- 2001 354 399
- US-A1- 2003 024 132

## Beschreibung

Die Erfindung betrifft ein Verfahren zum Betrieb eines Flurförderzeugs mit einem an einem Hubmast höhenbeweglich geführten Lastaufnahmemittel, mit Hubhöhenerfassungsmitteln zur Erfassung der Hubhöhe des Lastaufnahmemittels, mit einem Fahrantrieb und Fahrstreckenerfassungsmittel zur Erfassung einer zurückgelegte Fahrstrecke, wobei in einem ersten Schritt ein Überschreiten einer Grenzhubhöhe durch die Hubhöhenerfassungsmittel festgestellt wird.

Flurförderzeuge in Form von Gabelstaplern oder Lagertechnikgeräten werden zum innerbetrieblichen Transport von Lasten eingesetzt sowie ganz allgemein für den Lastentransport. Dabei ist es eine Hauptaufgabe der Flurförderzeuge, Lasten auf aus Platzgründen höhenmäßig übereinander, beispielsweise in Lastregalen, angeordneten Lagerplätzen einzulagern und auszulagern. Für diesen Zweck sind diese Flurförderzeuge mit Hubgerüsten bzw. Hubmasten ausgeführt, an denen ein Lastaufnahmemittel, beispielsweise in Form einer Lastgabel, höhenbeweglich geführt wird. Das Lastaufnahmemittel ermöglicht ein Anheben von Lasten auf die Höhe der Lagerplätze bzw. ein Aufnehmen von Lasten aus nicht ebenerdig angeordneten Lagerplätzen.

Dabei ist ein solcher Hubmast insbesondere bei Flurförderzeugen, die größere Hubhöhen von mehreren Metern erreichen können, mit mehreren Mastabschnitten ausgeführt, die nacheinander ausfahren. Dadurch ändert sich mit zunehmender Hubhöhe auch die Gesamthöhe des Flurförderzeugs, wenn die Mastabschnitte nacheinander ausgefahren werden.

Beim eigentlichen Transport der Last mit dem Flurförderzeug ist es jedoch erforderlich, die Last abzusenken, so dass kein Mastabschnitt ausgefahren ist und die geringstmögliche Gesamthöhe des Flurförderzeugs besteht. Wird dies von einem das Flurförderzeug bedienenden Fahrer nicht beachtet oder übersehen, kann es durch das Flurförderzeug aufgrund der in ausgefahrenem Zustand der Mastabschnitte vergrößerten Gesamthöhe zu Kollisionen mit Tordurchfahrten und auch mit zu niedrigen Hallendecken kommen.

Bekannt ist nach dem Stand der Technik, die Fahrgeschwindigkeit des Flurförderzeugs herabzusetzen, wenn eine festgelegte Grenzhubhöhe überschritten ist, so dass das Gefahrenpotential verringert wird. Dadurch kann es im Falle einer Kollision aufgrund eines nicht vollständig eingefahrenen bzw. zu weit ausgefahrenen Hubmastes lediglich zu einer Kollision mit einer verringerten Geschwindigkeit kommen.

Aus der DE 10 2010 036 264 A1 ist ein Flurförderzeug mit einem ausfahrbaren Hubmast bekannt, bei dem in Abhängigkeit von der Hubhöhe eines an dem Hubmast geführten Lastaufnahmemittels bzw. der Ausfahrhöhe des Hubmastes ab einer Grenzhubhöhe die Fahrgeschwindigkeit des Flurförderzeugs verringert wird.

Die US 2003/0024132 A1 offenbart ein Flurförderzeng nach dem Oberbegriff des Anspruchs 1. Nachteilig an diesem Stand der Technik ist allerdings, dass die

Warenumschlagsleistung des Flurförderzeugs herabgesetzt wird, da sich das Flurförderzeug bei über die Grenzhubhöhe angehobenem Lastaufnahmemittel in jedem Fall nur noch mit einer verringerten Fahrgeschwindigkeit bewegen lässt, auch wenn keine Gefahrensituation gegeben sein kann. Dies kann insbesondere bei einem Ein- und Auslagern auf kurzen Strecken zwischen eng benachbarten Lagerplätzen, beispielsweise innerhalb eines Hochregals, zu einer erheblichen Verzögerung der Arbeitsgeschwindigkeit führen.

Der vorliegenden Erfindung liegt die Aufgabe zugrunde, ein Verfahren zum Betrieb eines Flurförderzeugs mit einem an einem Hubmast, insbesondere einem mehrere ausfahrbare Mastabschnitte aufweisenden Hubmast, höhenveränderlich geführten Lastaufnahmemittel zur Verfügung zu stellen, durch das ein sicherer Betrieb des Flurförderzeugs ermöglicht wird und zugleich die Warenumschlagsleistung erhöht wird.

Diese Aufgabe wird durch ein Verfahren zum Betrieb eines Flurförderzeugs mit den Merkmalen des Patentanspruchs 1 gelöst. Vorteilhafte Ausgestaltungen des erfindungsgemäßen Verfahrens werden in den Unteransprüchen angegeben.

Die Aufgabe wird gelöst durch ein Verfahren zum Betrieb eines Flurförderzeugs mit einem an einem Hubmast höhenbeweglich geführten Lastaufnahmemittel, mit Hubhöhenerfassungsmitteln zur Erfassung der Hubhöhe des Lastaufnahmemittels, mit einem Fahrantrieb und Fahrstreckenerfassungsmittel zur Erfassung einer zurückgelegte Fahrstrecke, wobei in einem ersten Schritt ein Überschreiten einer Grenzhubhöhe durch die Hubhöhenerfassungsmittel festgestellt wird und für die Dauer des Überschreitens der Grenzhubhöhe ein Abstand zum Ort des ersten Überschreitens der Grenzhubhöhe bestimmt wird, indem die zurückgelegte Fahrstrecke durch die Fahrstreckenerfassungsmittel erfasst wird und zur Bestimmung des Abstands benutzt wird, sowie bei einem Abstand größer als ein Sicherheitsabstand ein Warnsignal und/oder ein Eingriff in den Fahrantrieb erfolgt.

Vorteilhaft wird durch das erfindungsgemäße Verfahren die Leistung eines Flurförderzeugs erhöht, da beim Arbeiten, beispielsweise im Bereich eines Lastregals, es zu keinen unnötigen Eingriffsmaßnahmen in den Betrieb des Fahrzeugs, insbesondere zu keiner unnötigen Verminderung der Fahrgeschwindigkeit kommt. Wenn innerhalb des Bereichs eines Lastregals Lasten auf oberen Ebenen umgesetzt werden oder von einem Regal in das Nachbarregal transportiert werden, ist die pauschale Herabsetzung einer Fahrgeschwindigkeit ab einer gewissen Hubhöhe, wie sie nach dem Stand der Technik zur Vermeidung von Kollisionen beispielsweise mit Tordurchfahrten und niedrigen Deckenbereichen bekannt ist, nicht erforderlich. Durch das erfindungsgemäße Verfahren kann ein Flurförderzeug nach dem Heranfahren an ein Lastregal und dem Anheben des Lastaufnahmemittels über eine Grenzhubhöhe, bei der beispielsweise durch den technischen Aufbau des Hubmastes es zu einer Vergrößerung der Gesamthöhe des Flurförderzeugs kommt, weiterhin bis zu einem gewissen Abstand um den Ort des ersten Anhebens über die Grenzhubhöhe auch mit einer Hubhöhe oberhalb der Grenzhubhöhe ohne Geschwindigkeitsbeschränkungen fahren. Dabei kann im einfachsten Fall der Abstand aus der Fahrstrecke durch die Länge der Fahrstrecke selbst bestimmt werden. Ohne eine Einschränkung der Warenumschlagsleistung bzw. Transportleistung ist es somit dennoch möglich, die Unfallgefahr durch Kollision mit niedrigen Tordurchfahrten zu vermindern. Das erfindungsgemäße Verfahren führt auch zu einer erhöhten Akzeptanz durch die Fahrer, da nur in einem Betriebszustand, in dem eine Fahrt mit einer Hubhöhe oberhalb der Grenzhubhöhe nicht stattfinden sollte, es zu einer Einschränkung der Fahrgeschwindigkeit oder sonstigen Eingriffsmaßnahmen kommt und diese Maßnahmen nicht pauschal erfolgen. Die Hubhöhenerfassungsmittel können aus allen nach dem Stand der Technik bekannten Verfahren und Vorrichtungen zur Erfassung der Hubhöhe bestehen, wie Sensoren oder Berechnung der Hubhöhe aus beispielsweise dem in einen Hubzylinder gepumpten Hydraulikfluidvolumen. Ebenso kann die Fahrstrecke durch alle bekannten Verfahren und Vorrichtungen nach dem Stand der Technik erfasst werden, insbesondere Berechnung aus der Anzahl der Radumdrehungen bzw. der Fahrgeschwindigkeit und Fahrzeit.

Vorteilhaft wird bei der Bestimmung des Abstands aus der zurückgelegten Fahrtstrecke berücksichtigt, inwieweit Fahrstrecken in Vorwärtsfahrt oder in Rückwärtsfahrt erfolgten.

Das erfindungsgemäße Verfahren kommt besonders vorteilhaft zur Anwendung beim mehrfachen Umsetzen von Lasten über sehr kurze Strecken, wie beispielsweise bei einem vollständigen Leeren einer Regalebene eines Lastregals und Umsetzen der Lasten in andere Regalebenen. Dabei sind eine Vielzahl von Bewegungen des Flurförderzeugs über sehr kurze Strecken jeweils in Vorwärts-, wie auch in Rückwärtsfahrtrichtung erforderlich und es kommt zu einem Reversieren des Flurförderzeugs. Für die Bestimmung des Abstands zu dem ursprünglichen Ort des ersten Überschreitens der Grenzhubhöhe ist es dann vorteilhaft, die Differenz aus den Vorwärtsfahrstrecken und Rückwärtsfahrstrecken zu bilden, die sich tendenziell aufheben und nicht zu einem größeren Abstand führen.

In einer vorteilhaften Weiterbildung des erfindungsgemäßen Verfahrens weist das Flurförderzeug Lenkwinkelerfassungsmittel auf und wird aus den in Vorwärts- bzw. Rückwärtsfahrt zurückgelegten Fahrtstrecken sowie den erfassten Lenkwinkeln ein Fahrweg des Flurförderzeugs seit dem ersten Überschreiten der Grenzhubhöhe und hieraus der Abstand zu dem Ort der ersten Überschreitung der Grenzhubhöhe bestimmt.

Durch die Information über die momentane Geschwindigkeit, den momentanen Lenkwinkel sowie auch die Fahrzeuggeometrie, wie etwa insbesondere Wendekreise zu dem jeweiligen Lenkwinkel, können die Bewegungen des Flurförderzeugs rechnerisch nachvollzogen werden und es kann ein Fahrweg des Flurförderzeugs nach dem Anheben des Lastaufnahmemittels über die Grenzhubhöhe und für die Zeitdauer der Überschreitung der Grenzhubhöhe bestimmt werden. Für eine momentane Position des Flurförderzeugs kann dann ein momentaner oder aktueller Abstand rₐₖₜᵤₑₗₗ bestimmt werden und mit dem Sicherheitsabstand rₘₐₓ verglichen werden. Durch das Nachvollziehen des tatsächlich gefahrenen Fahrwegs des Flurförderzeugs und permanente Bestimmen der aktuellen bzw. momentanen Position des Flurförderzeugs kann das Flurförderzeug dauerhaft innerhalb eines durch den Sicherheitsabstand rₘₐₓ begrenzten Arbeitsraumes bewegt werden, ohne dass es zu Einschränkungen kommt. Erst bei einem Verlassen des Arbeitsraumes erfolgt ein Warnsignal und/oder ein Eingriff in den Fahrbetrieb.

Der Hubmast kann aus mehreren Mastabschnitten aufgebaut sein, die bei einem Anheben nacheinander ausfahren und die Gesamthöhe des Hubmastes vergrößern.

Das erfindungsgemäße Verfahren kommt besonders vorteilhaft bei Flurförderzeugen zu Anwendung, deren Hubmast aus mehreren Mastabschnitten aufgebaut ist, die ineinander geführt sind. Ein solcher mehrteilige Hubmast weist einen Standmastabschnitt auf und mindestens einen in diesem Standmastabschnitt anhebbar geführten Ausfahrmast. Soweit das Lastaufnahmemittel, das an dem Ausfahrmast geführt ist, das obere Ende des Ausfahrmastes erreicht, wird der Ausfahrmast angehoben. Dadurch kommt es zu einem Anheben des Lastaufnahmemittels über das obere Ende des Standmastes hinaus und zu einer Vergrößerung der Gesamthöhe des Flurförderzeugs. In weiteren Ausführungsbeispielen sind zwischen Standmast und Lastaufnahmemittel mehrere ineinander geführte Ausfahrmastabschnitte angeordnet.

Vorteilhaft entspricht die Grenzhubhöhe einer Hubhöhe, bei der ein erster Mastabschnitt ausfährt.

Sobald ein Mastabschnitt gegenüber dem Standmast nach oben ausfährt, ergibt sich eine Vergrößerung der Gesamthöhe des Flurförderzeugs und entstehen die bereits geschilderten Risiken einer Kollision mit Tordurchfahrten oder zu niedrigen Deckenabschnitten. Diese Risiken können durch das erfindungsgemäße Verfahren vorteilhaft verringert werden.

Das Lastaufnahmemittel kann eine Lastgabel sein.

Vor allem auf Paletten gelagerte Lasten, die mit einer Lastgabel angehoben und transportiert werden, werden auch in hohen Lastregalen gelagert. Das erfindungsgemäße Verfahren ist daher für hierfür vorgesehene Flurförderzeuge besonders vorteilhaft

In einer günstigen Ausgestaltung der Erfindung erfolgt bei einem Abstand größer als der Sicherheitsabstand als Warnsignal ein optisches und/oder akustisches Signal.

Dadurch erfolgt zunächst ein Hinweis für den Fahrer, ohne dass es bereits zu einer Einschränkung des Fahrbetriebs oder sonstige Funktion des Flurförderzeugs kommt. Reagiert der Fahrer hierauf zum Beispiel mit einem Absenken unter die Grenzhubhöhe, kann das Warnsignal aufgehoben werden und es kommt zu keiner Verminderung der Transportleistung wie etwa bei einem Abbremsen der Fahrgeschwindigkeit.

Vorteilhaft wird bei einem Abstand größer als der Sicherheitsabstand als Eingriff in den Fahrantrieb die Fahrgeschwindigkeit reduziert.

Die Reduzierung der Fahrgeschwindigkeit kann mit zunehmendem Abstand vergrößert werden.

In einer Weiterbildung der Erfindung wird das Flurförderzeug angehalten.

Die Stärke eines Warnsignals, etwa die Lautstärke eines Tons, kann auch mit zunehmendem Abstand angehoben werden.

Es ist auch ein gestaffelte Warnung bzw. ein gestaffelter Eingriff möglich, wobei bei einem Abstand größer als der Sicherheitsabstand zuerst ein Warnsignal erzeug wird und mit zunehmender Entfernung ein Eingriff in den Fahrantrieb durchgeführt werden, beispielsweise mit zunehmender Entfernung eine zunehmende Reduzierung der Fahrgeschwindigkeit durchgeführt wird.

Es ist auch denkbar, das erfindungsgemäße Verfahren mit weiteren Systemen zur Ermittlung der Fahrzeugposition zu kombinieren, oder ein solches System zur Ermittlung der Fahrzeugposition allein zu nutzen.

Weitere Vorteile und Einzelheiten der Erfindung werden anhand des in der schematischen Figur dargestellten Ausführungsbeispiels des erfindungsgemäßen Verfahrens gezeigt. Dabei zeigt die Figur schematisch in Aufsicht ein Flurförderzeug mit einem Fahrweg im Bereich eines Lastregals.

In der Figur ist schematisch in der Aufsicht ein Flurförderzeug 1 mit einem Fahrweg 2 im Bereich eines Lastregals 3 dargestellt, auf dem Paletten 4 gelagert sind. Das Flurförderzeug 1 weist als Lastaufnahmemittel 6 eine Lastgabel 7 auf, die an einem Hubmast 8 mit mehreren Mastabschnitten geführt wird.

Ausgehend von einem Ort 9 eines ersten Überschreitens einer Grenzhubhöhe im Bereich des Lastregals 3 wird für das Flurförderzeug 1 mit einem oberhalb der Grenzhubhöhe angehobenen Lastaufnahmemittel 6 aus den erfassten Lenkwinkeln sowie den zurückgelegten Fahrstrecken 11 in Vorwärts- wie Rückwärtsfahrt durch ein Rechnersystem des Flurförderzeugs 1 der Fahrweg 2 des Flurförderzeugs bestimmt. Solange ein Abstand rₐₖₗᵤₑₗₗ des Flurförderzeugs 1 kleiner ist als ein Sicherheitsabstand rₘₐₓ, beispielsweise eine gesetzter Sicherheitsabstand, kann das Flurförderzeug 1 auch mit dem höher als die Grenzhubhöhe angehobenen Lastaufnahmemittel 6 ohne Einschränkungen fahren und arbeiten. In einem somit durch den Sicherheitsabstand rₘₐₓ gebildeten kreisförmigen Arbeitsbereich 10 bestehen keine Einschränkungen. Dadurch wird vorteilhaft die Transportumschlagsleistung des Flurförderzeugs 1 erhöht.

Sobald der momentane bzw. aktuelle Abstand rₐₖₜᵤₑₗₗ den Sicherheitsabstand rₘₐₓ erreicht und überschreitet, wird bei dem vorliegenden Ausführungsbeispiels ein Warnton abgegeben und/oder die Fahrgeschwindigkeit vermindert. Dadurch wird sichergestellt, dass der Fahrer beim Verlassen des Arbeitsbereichs 10 entweder die Lastaufnahmemittel 6 unter die Grenzhubhöhe absenkt, oder mögliche Gefahren durch die verminderte Geschwindigkeit verringert werden sowie der Fahrer auf die Risiken aufmerksam gemacht wird.

Sobald der Fahrer innerhalb des Arbeitsbereichs 10 die Höhe der Lastaufnahmemittel 6 unter die Grenzhubhöhe absenkt, wird die Bestimmung des Abstands beendet und das erfindungsgemäße Verfahren wird erst von neuem angewandt, sobald die Grenzhubhöhe wieder überschritten wird.

## Patentansprüche

1. Verfahren zum Betrieb eines Flurförderzeugs (1) mit einem an einem Hubmast (8) höhenbeweglich geführten Lastaufnahmemittel (6), mit
Hubhöhenerfassungsmitteln zur Erfassung der Hubhöhe des Lastaufnahmemittels (6), mit einem Fahrantrieb und Fahrstreckenerfassungsmittel zur Erfassung einer zurückgelegte Fahrstrecke (11),
wobei in einem ersten Schritt ein Überschreiten einer Grenzhubhöhe durch die Hubhöhenerfassungsmittel festgestellt wird,
**dadurch gekennzeichnet,**
**dass** für die Dauer des Überschreitens der Grenzhubhöhe ein Abstand (rₐₖₜᵤₑₗₗ) zum Ort (9) des ersten Überschreitens der Grenzhubhöhe bestimmt wird, indem die zurückgelegte Fahrstrecke (11) durch die Fahrstreckenerfassungsmittel erfasst und zur Bestimmung des Abstands (rₐₖₜᵤₑₗₗ) benutzt wird, sowie bei einem Abstand (rₐₖₜᵤₑₗₗ) größer als ein Sicherheitsabstand (rₘₐₓ) ein Warnsignal und/oder ein Eingriff in den Fahrantrieb erfolgt.

2. Verfahren nach Anspruch 1,
**dadurch gekennzeichnet,**
**dass** bei der Bestimmung des Abstands (rₐₖₜᵤₑₗₗ) aus der zurückgelegten Fahrtstrecke (11) berücksichtigt wird, inwieweit Fahrstrecken in Vorwärtsfahrt oder in Rückwärtsfahrt erfolgten.

3. Verfahren nach Anspruch 2,
**dadurch gekennzeichnet,**
**dass** das Flurförderzeug (1) Lenkwinkelerfassungsmittel aufweist und aus den in Vorwärts- bzw. Rückwärtsfahrt zurückgelegten Fahrtstrecken (11) sowie den erfassten Lenkwinkeln ein Fahrweg (2) des Flurförderzeugs (1) seit dem ersten Überschreiten der Grenzhubhöhe und hieraus der Abstand (rₐₖₜᵤₑₗₗ) zum Ort (9) der ersten Überschreitung der Grenzhubhöhe bestimmt wird.

4. Verfahren nach einem der Ansprüche 1 bis 3,
**dadurch gekennzeichnet,**
**dass** der Hubmast (8) aus mehreren Mastabschnitten aufgebaut ist, die bei einem Anheben nacheinander ausfahren und die Gesamthöhe des Hubmastes (8) vergrößern.

5. Verfahren nach Anspruch 4,
**dadurch gekennzeichnet,**
**dass** die Grenzhubhöhe einer Hubhöhe entspricht, bei der ein erster Mastabschnitt ausfährt.

6. Verfahren nach einem der Ansprüche 1 bis 5,
**dadurch gekennzeichnet,**
**dass** das Lastaufnahmemittel (6) eine Lastgabel (7) ist.

7. Verfahren nach einem der Ansprüche 1 bis 6,
**dadurch gekennzeichnet,**
**dass** bei einem Abstand (rₐₖₜᵤₑₗₗ) größer als der Sicherheitsabstand (rₘₐₓ) als Warnsignal ein optisches und/oder akustisches Signal erfolgt.

8. Verfahren nach einem der Ansprüche 1 bis 7,
**dadurch gekennzeichnet,**
**dass** bei einem Abstand (rₐₖₜᵤₑₗₗ) größer als der Sicherheitsabstand (rₘₐₓ) als Eingriff in den Fahrantrieb die Fahrgeschwindigkeit reduziert wird.

9. Verfahren nach Anspruch 8,
**dadurch gekennzeichnet,**
**dass** die Reduzierung der Fahrgeschwindigkeit mit zunehmendem Abstand (rₐₖₜᵤₑₗₗ₎ vergrößert wird.

10. Verfahren nach Anspruch 8 oder 9,
**dadurch gekennzeichnet,**
**dass** das Flurförderzeug (1) angehalten wird.

## Claims

1. Method for operating an industrial truck (1) having a load pick-up means (6) which is guided in a vertically movable fashion on a lifting mast (8), having
lifting height-sensing means for sensing the lifting height of the load pick-up means (6), having a traction drive and distance travelled-sensing means for sensing a distance travelled (11),
wherein in a first step the exceeding of a limiting lifting height by the lifting height-sensing means is detected,
**characterized**
**in that** for the duration of the exceeding of the limiting lifting height a distance (rₐₖₜᵤₑₗₗ) to the location (9) of the first exceeding of the limiting lifting height is determined in that the distance travelled (11) is sensed by the distance travelled-sensing means and is used to determine the distance (rₐₖₜᵤₑₗₗ) , and a warning signal is issued and/or intervention into the traction drive is carried out in the event of a distance (rₐₖₜᵤₑₗₗ) which is greater than a safety distance (rₘₐₓ).

2. Method according to Claim 1,
**characterized**
**in that** during the determination of the distance (rₐₖₜᵤₑₗₗ) from the distance travelled (11), it is taken into account to what extent distances have occurred in the forward direction of travel or rearward direction of travel.

3. Method according to Claim 2,
**characterized**
**in that** the industrial truck (1) has steering angle-sensing means and a route (2) of the industrial truck (1) since the last time the limiting lifting height was exceeded is determined on the basis of the distances (11) travelled in the forward direction of travel and rearward direction of travel and the sensed steering angles, and the distance (rₐₖₜᵤₑₗₗ) to the location (9) where the limiting lifting height was first exceeded is determined on the basis thereof.

4. Method according to one of Claims 1 to 3,
**characterized**
**in that** the lifting mast (8) is constructed from a plurality of mast sections which move out from one another during lifting and increase the total height of the lifting mast (8).

5. Method according to Claim 4,
**characterized**
**in that** the limiting lifting height corresponds to a lifting height at which a first mast section moves out.

6. Method according to one of Claims 1 to 5,
**characterized**
**in that** the load pick-up means (6) is a load fork (7).

7. Method according to one of Claims 1 to 6,
**characterized**
**in that** a visual and/or acoustic signal is output as a warning signal in the event of a distance (rₐₖₜᵤₑₗₗ) which is greater than the safety distance (rₘₐₓ).

8. Method according to one of Claims 1 to 7,
**characterized**
**in that** the velocity is reduced as an intervention into the traction drive in the event of a distance (rₐₖₜᵤₑₗₗ) which is greater than the safety distance (rₘₐₓ).

9. Method according to Claim 8,
**characterized**
**in that** the reduction in the velocity is increased as the distance (rₐₖₜᵤₑₗₗ) becomes larger.

10. Method according to Claim 8 or 9,
**characterized**
**in that** the industrial truck (1) is stopped.

## Revendications

1. Procédé de fonctionnement d'un chariot de manutention (1) comprenant un moyen de réception de charge (6) guidé de manière déplaçable en hauteur sur un mât de levage (8), comprenant
des moyens de détection de hauteur de levage pour détecter la hauteur de levage du moyen de réception de charge (6), un entraînement de conduite et des moyens de détection de la distance de conduite pour détecter une distance de conduite parcourue (11),
un dépassement d'une hauteur de levage limite étant établi dans une première étape par les moyens de détection de hauteur de levage,
**caractérisé en ce que**
l'on détermine pendant la durée du dépassement de la hauteur de levage limite une distance (rₐₖₜᵤₑₗₗ) au lieu (9) du premier dépassement de la hauteur de course limite, par le fait que la distance de conduite parcourue (11) est détectée par les moyens de détection de la distance de conduite et est utilisée pour la détermination de la distance (rₐₖₜᵤₑₗₗ), et dans le cas d'une distance (rₐₖₜᵤₑₗₗ) supérieure à une distance de sécurité (rₘₐₓ), un signal d'avertissement et/ou une intervention dans l'entraînement de conduite se produi(sen)t.

2. Procédé selon la revendication 1,
**caractérisé en ce que**
lors de la détermination de la distance (rₐₖₜᵤₑₗₗ) à partir de la distance de conduite parcourue (11), on tient compte de ce que les distances de conduite ont été parcourues en marche avant ou en marche arrière.

3. Procédé selon la revendication 2,
**caractérisé en ce que**
le chariot de manutention (1) présente des moyens de détection d'angle de direction et à partir des distances de conduite parcourues (11) en marche avant ou en marche arrière, ainsi que des angles de direction détectés, une course de conduite (2) du chariot de manutention (1) est déterminée depuis le premier dépassement de la hauteur de levage limite et à partir de celle-ci, la distance (rₐₖₜᵤₑₗₗ) au lieu (9) du premier dépassement de la hauteur de levage limite est déterminée.

4. Procédé selon l'une quelconque des revendications 1 à 3,
**caractérisé en ce que**
le mât de levage (8) est construit à partir de plusieurs portions de mât qui sortent l'une après l'autre dans le cas d'un levage et qui augmentent la hauteur totale du mât de levage (8).

5. Procédé selon la revendication 4,
**caractérisé en ce que**
la hauteur de levage limite correspond à une hauteur de levage à laquelle une première portion de mât est sortie.

6. Procédé selon l'une quelconque des revendications 1 à 5,
**caractérisé en ce que**
le moyen de réception de charge (6) est une fourche de charge (7).

7. Procédé selon l'une quelconque des revendications 1 à 6,
**caractérisé en ce que**
dans le cas d'une distance (rₐₖₜᵤₑₗₗ) supérieure à la distance de sécurité (rₘₐₓ), un signal optique et/ou acoustique est émis en tant que signal d'avertissement.

8. Procédé selon l'une quelconque des revendications 1 à 7,
**caractérisé en ce que**
dans le cas d'une distance (rₐₖₜᵤₑₗₗ) supérieure à la distance de sécurité (rₘₐₓ), la vitesse de conduite est réduite en tant qu'intervention dans l'entraînement de conduite.

9. Procédé selon la revendication 8,
**caractérisé en ce que**
la réduction de la vitesse de conduite est accrue avec l'augmentation de la distance (rₐₖₜᵤₑₗₗ).

10. Procédé selon la revendication 8 ou 9,
**caractérisé en ce que**
le chariot de manutention (1) est arrêté.
